# EUROPÄISCHE PATENTSCHRIFT

(11) **EP 0 896 941 B1**
(45) Veröffentlichungstag und Bekanntmachung des Hinweises auf die Patenterteilung: **12.12.2001**
(21) Anmeldenummer: 98113308.5
(22) Anmeldetag: 16.07.1998
(51) Int. Cl.: B65H 18/26, B65H 18/10

(54) **Wickelvorrichtung**
Winding apparatus
Dispositif de bobinage

(30) Priorität: 12.08.1997 DE 19734829
(43) Veröffentlichungstag der Anmeldung: 17.02.1999
(73) Patentinhaber: Voith Paper Patent GmbH, 89522 Heidenheim (DE)
(72) Erfinder: Kayser, Franz, 47608 Geldern (DE)
(74) Vertreter: Knoblauch, Andreas, Dr.-Ing.

(56) Entgegenhaltungen:
- EP-A- 0 829 438
- DE-B- 2 633 408
- FR-A- 2 114 479

## Beschreibung

Die Erfindung betrifft eine Wickelvorrichtung zum Erzeugen einer Rolle aus einer Materialbahn und einem Rollenkern mit einer Rollenkernhalteeinrichtung, einem Rollenkernantrieb und einer Zentralwalze auf einer Seite einer ersten Ebene durch die Achse der Rolle. Eine derartige Wickelvorrichtung ist als Zentrumswickler ausgebildet. Ein Beispiel für eine derartige Wikkelvorrichtung findet sich in DE 40 12 979 C2.

Wickelvorrichtungen dieser Art dienen dazu, eine Materialbahn, beispielsweise eine Papierbahn, zu Rollen aufzuwickeln, so daß die Materialbahn ausgeliefert oder weiterbehandelt werden kann. Hierbei sind die Rollenkerne üblicherweise als Wickelhülsen aus Pappe ausgebildet. Sie haben also nur eine begrenzte Stabilität.

Bei Zentrumswicklern werden die Wickelhülsen, also die Rollenkerne der Materialbahnrollen, durch Spanndorne stirnseitig gehalten, wobei an einer Stirnseite ein Antrieb vorgesehen ist. Diese Wickelhülsen werden mit Tragarmen an die Zentralwalze zum Aufbringen einer Zugspannung angedrückt, die eine entsprechende Wickelhärte hervorruft.

Aufgrund der mangelnden Steifigkeit der Wickelhülsen werden diese bei Beginn des Wickelns durch die Anpreßkraft und den Zug der Materialbahn verbogen, was zu schlechten Wickelergebnissen führt.

DE 20 60 758 A beschreibt eine Rollenwickelmaschine, bei der zwei Wickelrollen von einander entgegengesetzten Seiten an einer Zentralwalze anliegen. Sie werden beim Wickeln von einer Andruckwalzenanordnung gegen die Zentralwalze gedrückt, die zwei Walzen aufweist. Die beiden Walzen sind oberhalb und unterhalb einer Ebene angeordnet, in der die Achsen der Wickelrollen und der Zentralwalzen angeordnet sind. Die Andruckwalzen sind an einem Hebel verschwenkbar angeordnet, wobei die Verschwenkbarkeit begrenzt ist. Der Hebel selbst ist an einem Maschinengestell verschwenkbar, so daß die Andruckrollen einem wachsenden Rollendurchmesser folgen können.

DE 26 33 408 B1 zeigt eine Druckrollenanordnung in einer Wickelmaschine für aufzuwickelnde Warenbahnen. Eine Wickelrolle liegt beim Aufwickeln einer Materialbahn an einer Stütztrommel an. Ihre Achse bewegt sich entlang einer horizontalen Ebene von der Stütztrommel weg. Ein Druckrollenpaar liegt symmetrisch zu dieser Ebene von schräg oben und schräg unten an der Wickelrolle an. Die beiden Druckrollen sind an einem Hebelgestänge angeordnet, wobei der Hebel um einen Anlenkpunkt verschwenkbar ist, so daß die Achse der unteren Druckrolle einen Bogen schreibt, wenn der Durchmesser der Wickelrolle anwächst. Um eine symmetrische Kraftverteilung sicher zu stellen, ist die obere Druckrolle an dem Hebelgestänge um einen weiteren Anlenkpunkt verschwenkbar, so daß sie bei einer Verschwenkung des Hebels entgegen dem Uhrzeigersinn im Uhrzeigersinn verschwenkt werden kann. Die Verschwenkung der beiden Hebel erfolgt hierbei unter der Steuerung von zwei Zylinder-Kolben-Einheiten, die mit gleichen Kräften beaufschlagt werden.

EP 0829 438 A2 (Stand der Technik nach Artikel 54(3) EPÜ) beschreibt ein Verfahren zum Wickeln einer Materialbahn zu einer Wickelrolle, bei dem ein von einem Band umschlungenes Andruckrollenpaar von einer Andruckposition, die es zu Beginn eines Wickelvorganges einnimmt, in eine Stützposition verschwenkt werden kann. Die Verschwenkung ist hierbei abhängig von dem Durchmesser der Wickelrolle, wobei mit zunehmendem Gewicht der Wickelrolle eine zunehmende Abstützung erfolgt.

Der Erfindung liegt die Aufgabe zugrunde, das Wickelergebnis zu verbessern.

Diese Aufgabe wird bei einer Wickelvorrichtung der eingangs genannten Art dadurch gelöst, daß zu Beginn des Aufwickelns eine Andruckwalzenanordnung auf der anderen Seite der ersten Ebene an der Rolle anliegt, die eine Bahnzugkompensationswalze und eine Gegenwalze aufweist, wobei zu Beginn des Aufwickelns die Achse der Bahnzugkompensationswalze auf der gleichen Seite einer zweiten Ebene, die durch die Achsen von Zentralwalze und Rolle verläuft und die auf der ersten Ebene senkrecht steht, wie die zugeführte Materialbahn liegt, die Achsen der Bahnzugkompensationswalze und der Gegenwalze auf verschiedenen Seiten der zweiten Ebene angeordnet sind und die Bahnzugkompensationswalze mit einer größeren Kraft als die Gegenwalze an der Rolle anliegt.

Mit Hilfe der Andruckwalzenanordnung kann man die am Rollenkern angreifenden Kräfte zumindest weitgehend, in vielen Fällen aber nahezu vollständig, kompensieren. Dies betrifft sowohl die Kräfte, mit denen der Rollenkern an die Stützwalze angedrückt wird als auch die Kräfte, die durch die Bahnzugspannung aufgebracht werden. Auch ein Durchhängen des Rollenkernes kann durch die Andruckwalzenanordnung gegebenenfalls verhindert oder verringert werden. Da der Rollenkern dann eine "gestrecktere" Lage hat, läßt sich die Warenbahn bereits beim Beginn besser aufwickeln. Die Rolle bekommt von Anfang an einen gleichmäßigeren Aufbau. Dadurch, daß man die Andruckwalzenanordnung mit mindestens zwei Walzen versieht, hat man einen größeren Freiraum. Der Rollenkern wird in einem Dreieck zwischen drei Walzen aufgenommen, nämlich der Zentralwalze, der Gegenwalze und der Bahnzugkompensationswalze. Man kann nun die Kraft, mit denen diese drei Walzen gegeneinander arbeiten, so einstellen, daß sich ein guter Ausgleich ergibt. Auf diese Weise wird das Verformen des Rollenkerns entlang des axialen Verlaufs weitgehend ausgeschlossen. Da die Achsen der Bahnzugkompensationswalze und der Gegenwalze auf verschiedenen Seiten der zweiten Ebene angeordnet sind, ist es möglich, einerseits die Rolle ausreichend gegen den Bahnzug zu unterstützen, andererseits aber auch sicherzustellen, daß die Rolle beim Wickeln in ihrer Position verbleibt. Die Bahnzugkompensationswalze liegt mit einer größeren Kraft als die Gegenwalze an der Rolle an. Dies bezieht sich auf den Betrag der Kraft. Die Unterstützung gegen den Bahnzug ist also größer als die Kraft, mit der die Rolle an die Zentralwalze angedrückt wird.

Vorzugsweise läuft die Materialbahn in einem Spalt zwischen der Zentralwalze und der Rolle. Normalerweise würde man zwar annehmen, daß die Bahnzugkompensationswalze dort am besten angeordnet wird, wo der Bahnzug auftritt, nämlich auf der gleichen Seite der gedachten Ebene, die durch die Achse der Rolle verläuft, auf der auch die Materialbahn zuläuft. Man kann nun aber aufgrund der zusätzlichen Gegenwalze die Bahnzugkompensationswalze genau auf der anderen Seite dieser Ebene anordnen und erhält dabei den vorteilhaften Effekt, daß die Bahnzugkompensationswalze auch dafür verwendet werden kann, den Anpreßdruck der Rolle an die Zentralwalze zu erhöhen. Dies ist gerade zu Beginn des Wickelvorgangs wichtig, weil man mit einem höheren Anpreßdruck auch eine größere Wickelhärte erzielen kann. Gerade im Innern der Rolle ist aber eine höhere Wickelhärte erwünscht. Diese soll mit zunehmendem Durchmesser der Rolle abklingen. Würde man die Bahnzugkompensationswalze auf der anderen Seite der Ebene anordnen, dann bestünde die Gefahr, daß die Rolle von der Zentralwalze abgehoben würde. In diesem Fall müßte man die Gegenwalze mit noch mehr Kraft in Richtung auf die Zentralwalze drücken, was zur Gefahr einer Beschädigung des Rollenkernes und der Materialbahn führen könnte.

Vorzugsweise liegt die zweite Ebene horizontal. Damit hat die Gewichtskraft der Rolle keinen Einfluß auf die Wickelhärte. Diese wird vielmehr ausschließlich durch externe Kräfte beeinflußt.

Mit Vorteil sind die Bahnzugkompensationswalze und die Gegenwalze auf einem gemeinsamen Träger gelagert. Sie können dann immer gemeinsam gehandhabt werden, also beispielsweise bei Beginn des Wickelns gemeinsam an dem Rollenkern zur Anlage gebracht werden.

Mit Vorteil weisen die Bahnzugkompensationswalze und die Gegenwalze auf dem Träger eine feste Zuordnung auf. Die Bewegungen der beiden Walzen können also nur gemeinsam erfolgen, so daß die Bewegungssteuerung nur einer Walze beziehungsweise des Trägers ausreicht, um in den relevanten Abschnitten des Wickelvorgangs die notwendige Unterstützung des Rollenkerns beziehungsweise der Rolle sicherzustellen.

Mit Vorteil ist die Andruckwalzenanordnung auf einer Bewegungsbahn bewegbar, die gegenüber der zweiten Ebene um einen Winkel im Bereich von 5° bis 10° geneigt ist. Damit trägt man dem sich ändernden Durchmesser der Rolle Rechnung. Die auf die Rolle wirkenden Kräfte können dann beim Wickeln gezielt verändert werden.

Mit Vorteil liegt die Bewegungsbahn auf der gleichen Seite der zweiten Ebene wie die zugeführte Materialbahn. Es ergibt sich also auch bei zunehmendem Durchmesser eine fortlaufende Unterstützung der Rolle gegen die Zugkraft des Bahnzugs und die sich erhöhende Gewichtskraft.

Mit Vorteil ist die Andruckwalzenanordnung von der Rolle abhebbar. Es ist nicht notwendig, daß die Andruckwalzenanordnung über die gesamte Wickelzeit an der Rolle anliegt. Nach einer vorbestimmten Zahl von Materialbahnlagen auf dem Rollenkern hat sich die Stabilität der Rolle so weit vergrößert, daß eine Unterstützung durch die Andruckwalzenanordnung nicht mehr notwendig ist. Wenn man die Andruckwalzenanordnung dann abhebt, hält man den Verschleiß klein und verringert die Belastung der Materialbahn.

Die Erfindung wird im folgenden anhand von bevorzugten Ausführungsbeispielen in Verbindung mit der Zeichnung näher beschrieben. Darin zeigen:
- Fig. 1: eine schematische Darstellung einer Wickelvorrichtung,
- Fig. 2: eine schematische Darstellung des Bewegungsverlaufs einer Andruckwalzenanordnung,
- Fig. 3: eine schematische Darstellung zur Erläuterung der angreifenden Kräfte und
- Fig. 4: eine Ausführungsform der Erfindung.

Eine in Fig. 1 dargestellte Wickelvorrichtung 1 dient zum Aufwickeln einer Materialbahn 2, beispielsweise einer Papierbahn, auf einem Rollenkern 3. Dabei entsteht eine Rolle 4. Die Rolle 4 liegt beim Wickeln an einer Zentralwalze 5 an. Sowohl der Rollenkern 3 als auch die Zentralwalze 5 weisen Antriebe 6, 7 auf. Der Antrieb 6 des Rollenkerns kann in nicht näher dargestellter, aber an sich bekannter Weise, dadurch bewerkstelligt werden, daß einer der beiden Spanndorne, die den Rollenkern 3 im Bereich seiner axialen Enden halten, angetrieben ist.

Mit zunehmender Breite der Rolle 4 nimmt auch die axiale Länge des Rollenkerns 3 zu. Der Rollenkern ist in vielen Fällen als Wickelhülse aus Pappe ausgebildet. Es liegt auf der Hand, daß ein derartiger Rollenkern unter dem Einfluß des Bahnzuges, also der Zugkraft, die die Materialbahn 2 beim Wickeln auf den Rollenkern 3 beziehungsweise die sich bildende Rolle 4 ausübt, verformt wird.

Um dieser Verformung entgegenzuwirken, ist eine Andruckwalzenanordnung 8 vorgesehen, die eine Bahnzugkompensationswalze 9 und eine Gegenwalze 10 aufweist. Die Bahnzugkompensationswalze 9 und die Gegenwalze 10 sind auf einem gemeinsamen Träger 11 angeordnet, und zwar so, daß sie auf dem Träger 11 eine feste Zuordnung zueinander aufweisen.

Mit zunehmendem Durchmesser der Rolle 4 bewegt sich die Andruckwalzenanordnung 8. Diese Bewegung soll anhand von Fig. 2 erläutert werden. Dargestellt ist einerseits mit durchgezogenen Linien der Rollenkern 3 zu Beginn des Wickelvorganges mit der Bahnzugkompensationswalze 9 und der Gegenwalze 10, ebenfalls in durchgezogenen Linien. Mit gestrichelten Linien dargestellt ist die Rolle 4 in einem späteren Stadium des Wickelvorgangs, d.h. mit einem größeren Durchmesser. Der Rollenkern ist hier aus Gründen der Übersicht nicht näher dargestellt. Ebenfalls gestrichelt dargestellt sind die Bahnzugkompensationswalze 9 und die Gegenwalze 10 für diesen Zustand. Es ist ersichtlich, daß diese beiden Walzen ihre Position zueinander nicht geändert haben. Bezogen auf den Umfang der Rolle 4 weisen sie jedoch einen kleineren Winkelabstand auf.

Zu Beginn des Wickelvorgangs, bei dem die Materialbahn 2 hier von unten in den Nip zwischen Rollenkern 3 und Zentralwalze 5 eingeführt wird, befindet sich die Bahnzugkompensationswalze 9 praktisch unterhalb des Rollenkerns 3. Allerdings befindet sich die Achse der Bahnzugkompensationswalze 9 auf der anderen Seite einer gedachten ersten Ebene 16 als die Materialbahn 2. Die erste Ebene 16 verläuft durch die Achse 14 des Rollenkerns 3 und steht senkrecht auf einer zweiten Ebene 17, die durch die Achsen 14, 15 des Rollenkerns 3 und der Zentralwalze 5 verläuft.

Die Gegenwalze 10 liegt mit ihrer Achse 13 auf der gleichen Seite der ersten Ebene 16, aber auf der anderen Seite der zweiten Ebene 17.

Ebenfalls gestrichelt eingezeichnet ist eine Bewegungsbahn 18 der Andruckwalzenanordnung 8. Hieraus ist ersichtlich, daß die Bewegungsbahn 18 einen Winkel α von vorliegend 8° mit der zweiten Ebene 17 einschließt. Die zweite Ebene 17 liegt horizontal, so daß der Rollenkern 3 beziehungsweise die Rolle 4 und die Zentralwalze 5 nicht durch ihre gegenseitigen Gewichtskräfte beeinflußt werden.

Aufgrund der geneigten Bewegungsbahn 18 kann die Bahnzugkompensationswalze 9 auch bei einem größeren Durchmesser der Rolle 4 noch unterstützend wirken, während es nicht mehr in dem Maße notwendig ist, daß die Gegenwalze den Kräften der Bahnzugkompensationswalze entgegenwirkt. Die Gegenwalze 10 kann zunehmend verwendet werden, um die Rolle 4 an der Zentralwalze 5 anzudrükken und damit die Wickelhärte zu beeinflussen.

Es ist erkennbar, daß die Bewegungsbahn 18 in einer gewissen Entfernung vom Ausgangspunkt, d.h. dem an der Zentralwalze anliegenden Rollenkern 3 einen Verlauf nimmt, bei dem die Andruckwalzenanordnung 8 von der Rolle abgehoben wird. Im allgemeinen reicht es aus, wenn die Andruckwalzenanordnung 8 zuverlässig in einem Durchmesserbereich bis 500 mm an der Rolle 4 aufliegt und eine Kraft auf die überträgt. Dies gilt vor allem dann, wenn die beiden Walzen 9, 10 einen elastischen Belag besitzen.

In der Anfangsposition, d.h. wenn die beiden Walzen 9, 10 auf den Rollenkern 3 direkt wirken, sollte sichergestellt sein, daß der Winkel, der sich ergibt, wenn man die Mittelpunkte der Walzen 9, 10 mit dem Mittelpunkt der Hülse 3 verbindet, größer als 90° ist.

Aus Fig. 3 gehen die an der Rolle 4 angreifenden Kräfte schematisch hervor. Es handelt sich hierbei um die Zugspannung F_{Bz}, die Gewichtskraft F_{G}, die Kraft an den Spanndornen F_{Z} und die Anpreßkraft F_{A} sowie die Kompensationskraft F_{K}. In Fig. 3 ist neben der schematischen Darstellung der Walzen 5, 9, 17 mit der Rolle 4 das zugehörige Kräfteparallelogramm dargestellt. Die Anpreßkraft F_{A}, die Gewichtskraft F_{G} und der Bahnzug F_{Bz} werden zu einer resultierenden Kraft F_{R} addiert, der die Kompensationskraft F_{K} und die Kraft an den Spanndornen F_{Z} das Gleichgewicht hält.

Fig. 4 zeigt eine Möglichkeit, wie man eine in den Fig. 1 bis 3 schematisch dargestellte Wickelvorrichtung realisieren kann.

Der Träger 11 ist an einem Schwenkarm 19 befestigt, der mit Hilfe einer Kolben-Zylinder-Anordnung 20 von der dargestellten Ruheposition in eine Arbeitsposition verschwenkt werden kann, in der die Walzen 9, 10 am Rollenkern 3 anliegen.

Gestrichelt dargestellt ist, daß auf der anderen Seite der Zentralwalze 5 ebenfalls eine Rolle entstehen kann, da hier die Materialbahn 2 nach Umschlingen der Zentralwalze 5 von unten zugeführt wird, ist die Bewegungsbahn der Andruckwalzenanordnung 8 hier schräg nach unten gerichtet, während sie auf der rechten Seite in Fig. 4 schräg nach oben verläuft.

Eine derartige Wickelvorrichtung findet insbesondere dann Einsatz, wenn sie mit einem Rollenschneider 21 zusammenwirkt.

## Patentansprüche

1. Wickelvorrichtung zum Erzeugen einer Rolle (4) aus einer Materialbahn (2) und einem Rollenkern (3) mit einer Rollenkernhalteeinrichtung, einem Rollenkernantrieb (6) und einer Zentralwalze (5) auf einer Seite einer ersten Ebene (16) durch die Achse (14) der Rolle, **dadurch gekennzeichnet, daß** zu Beginn des Aufwickelns eine Andruckwalzenanordnung (8) auf der anderen Seite der ersten Ebene (16) an der Rolle (4) anliegt, die eine Bahnzugkompensationswalze (9) und eine Gegenwalze (10) aufweist, wobei zu Beginn des Aufwickelns die Achse (12) der Bahnzugkompensationswalze (9) auf der gleichen Seite einer zweiten Ebene (17), die durch die Achsen (14, 15) von Zentralwalze (5) und Rolle (4) verläuft und die auf der ersten Ebene (16) senkrecht steht, wie die zugeführte Materialbahn (2) liegt, die Achsen (12, 13) der Bahnzugkompensationswalze (9) und der Gegenwalze (10) auf verschiedenen Seiten der zweiten Ebene (17) angeordnet sind und die Bahnzugkompensationswalze (9) mit einer größeren Kraft als die Gegenwalze (10) an der Rolle (4) anliegt.

2. Vorrichtung nach Anspruch 1, **dadurch gekennzeichnet, daß** die Materialbahn (2) in einem Spalt zwischen der Zentralwalze (5) und der Rolle(4) läuft.

3. Vorrichtung nach Anspruch 2, **dadurch gekennzeichnet, daß** die zweite Ebene (17) horizontal liegt.

4. Vorrichtung nach einem der Ansprüche 1 bis 3, **dadurch gekennzeichnet, daß** die Bahnzugkompensationswalze (9) und die Gegenwalze (10) auf einem gemeinsamen Träger (11) gelagert sind.

5. Vorrichtung nach Anspruch 4, **dadurch gekennzeichnet, daß** die Bahnzugkompensationswalze (9) und die Gegenwalze (10) auf dem Träger (11) eine feste Zuordnung aufweisen.

6. Vorrichtung nach einem der Ansprüche 1 bis 5, **dadurch gekennzeichnet, daß** die Andruckwalzenanordnung auf einer Bewegungsbahn (18) bewegbar ist, die gegenüber der zweiten Ebene (17) um einen Winkel im Bereich von 5° bis 10° geneigt ist.

7. Vorrichtung nach Anspruch 6, **dadurch gekennzeichnet, daß** die Bewegungsbahn (18) auf der gleichen Seite der zweiten Ebene (17) wie die zugeführte Materialbahn (2) liegt.

8. Vorrichtung nach einem der Ansprüche 1 bis 7, **dadurch gekennzeichnet, daß** die Andruckwalzenanordnung (8) von der Rolle (4) abhebbar ist.

## Claims

1. Winding device for producing a roll (4) from a web of material (2) and a roll core (3) with a roll-core holder, a roll-core drive (6) and a central roll (5) on one side of a first plane (16) through the axis (14) of the roll, **characterised in that**, at the beginning of the winding operation, a pressure roll arrangement (8) having a web tension-compensating roll (9) and a counter roll (10) bears against the roll (4) on the other side of the first plane (16), wherein, at the beginning of the winding operation, the axis (12) of the web tension-compensating roll (9) is situated on the same side of a second plane (17) extending through the axes (14, 15) of the central roll (5) and the roll (4) and perpendicular to the first plane (16) as the web of material (2) supplied, the axes (12, 13) of the web tension-compensating roll (9) and the counter roll (10) are arranged on different sides of the second plane (17) and the web tension-compensating roll (9) bears against the roll (4) with greater force than the counter roll (10).

2. Device according to claim 1, **characterised in that** the web of material (2) runs through a nip between the central roll (5) and the roll (4).

3. Device according to claim 2, **characterised in that** the second plane (17) is horizontal.

4. Device according to one of claims 1 to 3, **characterised in that** the web tension-compensating roll (9) and the counter roll (10) are mounted on a common support (11).

5. Device according to claim 4, **characterised in that** the web tension-compensating roll (9) and the counter roll (10) have a fixed arrangement relative to one another on the support (11).

6. Device according to one of claims 1 to 5, **characterised in that** the pressure roll arrangement can move along a path of motion (18) inclined at an angle in the region of 5° to 10° relative to the second plane (17).

7. Device according to claim 6, **characterised in that** the path of motion (18) is situated on the same side of the second plane (17) as the web of material (2) supplied.

8. Device according to one of claims 1 to 7, **characterised in that** the pressure roll arrangement (8) can be lifted from the roll (4).

## Revendications

1. Dispositif d'enroulement destiné à engendrer un rouleau (4) à partir d'une bande de matière (2) et d'un noyau de rouleau (3), comportant un dispositif de retenue de noyau de rouleau, un entraînement (6) de noyau de rouleau, et un cylindre central (5) d'un côté d'un premier plan (16) passant par l'axe (14). du rouleau, **caractérisé en ce que**, au début de l'enroulement, un dispositif à cylindre presseur (8) est appliqué contre le rouleau (4) de l'autre côté du premier plan (16), lequel comporte un cylindre de compensation de tension (9) de bande et un cylindre antagoniste (10), l'axe (12) du cylindre de compensation de tension (9) de bande étant situé au début de l'enroulement du même côté que la bande de matière (2) amenée d'un deuxième plan (17), qui passe par les axes (14, 15) du cylindre central (5) et du rouleau (4), et qui est situé perpendiculairement sur le premier plan (16), les axes (12, 13) du cylindre de compensation de tension (9) de bande et du cylindre antagoniste (10) étant disposés sur différents côtés du deuxième plan (17), et le cylindre de compensation de tension (9) de bande étant appliqué contre le rouleau (4) avec une force plus importante que le cylindre antagoniste (10).

2. Dispositif d'enroulement selon la revendication 1, **caractérisé en ce que** la bande de matière (2) se déplace dans une emprise située entre le cylindre central (5) et le rouleau (4).

3. Dispositif d'enroulement selon la revendication 2, **caractérisé en ce que** le deuxième plan (17) est horizontal.

4. Dispositif d'enroulement selon l'une quelconque des revendications 1 à 3, **caractérisé en ce que** le cylindre de compensation de tension (9) de bande et le cylindre antagoniste (10) sont montés sur un support commun (11).

5. Dispositif d'enroulement selon la revendication 4, **caractérisé en ce que** le cylindre de compensation de tension (9) de bande et le cylindre antagoniste (10) sont associés en fixe sur le support (11).

6. Dispositif d'enroulement selon l'une quelconque des revendications 1 à 5, **caractérisé en ce que** le dispositif à cylindre presseur peut être déplacé sur une trajectoire de déplacement (18), qui est inclinée suivant un angle de l'ordre de 5° à 10° par rapport au deuxième plan (17).

7. Dispositif d'enroulement selon la revendication 6, **caractérisé en ce que** la trajectoire de déplacement (18) est située du même côté du deuxième plan (17) que la bande de matière (2) amenée.

8. Dispositif d'enroulement selon l'une quelconque des revendications 1 à 7, **caractérisé en ce que** le dispositif à cylindre presseur (8) peut être soulevé du rouleau (4).
